# EUROPÄISCHE PATENTSCHRIFT

(11) **EP 1 206 793 B1**
(45) Veröffentlichungstag und Bekanntmachung des Hinweises auf die Patenterteilung: **25.10.2006**
(21) Anmeldenummer: 00929240.0
(22) Anmeldetag: 24.03.2000
(51) Int. Cl.: H01K 1/02, H01K 13/02

(54) **Lichtquelle mit indirekt beheiztem Filament**
Light source with an indirectly heated filament
Source lumineuse avec filament chauffé indirectement

(30) Priorität: 22.08.1999 DE 19939903; 08.10.1999 DE 19948420
(43) Veröffentlichungstag der Anmeldung: 22.05.2002
(73) Patentinhaber: IP2H AG, 3013 Bern (CH)
(72) Erfinder: ARNOLD, Jörg, D-69117 Heidelberg (DE)
(74) Vertreter: Maisch, Thomas
(86) Internationale Anmeldenummer: PCT/DE2000/000911
(87) Internationale Veröffentlichungsnummer: WO 2001/015206

(56) Entgegenhaltungen:
- EP-A- 0 034 512
- DD-A- 141 222
- US-A- 4 176 293
- PATENT ABSTRACTS OF JAPAN vol. 018, no. 017 (E-1488), 12. Januar 1994 (1994-01-12) & JP 05 258730 A (MATSUSHITA ELECTRIC WORKS LTD), 8. Oktober 1993 (1993-10-08)

## Beschreibung

Die Erfindung betrifft eine Lichtquelle, insbesondere eine Glühlampe, mit einem Kolben, einem in dem Kolben angeordneten Filament und einer Heizeinrichtung für das Filament, wobei das Filament sowohl sichtbares Licht als auch Wärmestrahlung emittiert und wobei die Heizeinrichtung ein Heizelement zur indirekten Aufheizung des Filaments aufweist.

Lichtquellen sind seit langem aus der Praxis bekannt und existieren in den unterschiedlichsten Ausführungsformen und Größen. Dabei sind beispielsweise Glühlampen als elektrische Lichtquellen bekannt, bei denen im allgemeinen ein Wolframdraht durch die elektrische Stromwärme auf möglichst hohe Temperatur gebracht wird. Dabei wird Temperaturstrahlung erzeugt. Die Lichtausbeute glühender Drähte steigt mit wachsender Temperatur stark an. Daneben sind auch noch sogenannte nichtthermische Strahlungsquellen wie Entladungslampen als Edelgas-, Quecksilber-, Natrium- oder Metallhalogen-Entladungslampen in Hoch- oder Niederdruckausführungen bekannt.

Bei diesen elektrisch betriebenen Typen von Lichtquellen ist nachteilig, daß sie sehr ineffizient bezüglich der Konversion von elektrischer Leistung in sichtbare Lichtleistung sind. Die Konversion übersteigt kaum 30%. Der größte Anteil der verbrauchten elektrischen Leistung ist unwirtschaftliche Verlustleistung in Form von vorwiegend Wärme.

Eine Möglichkeit, die Effizienz bekannter Lichtquellen zu erhöhen besteht darin, daß die vom Filament oder Glühdraht abgestrahlte Wärme von der Innenseite des Kolbens zurück auf das Filament oder den Glühdraht reflektiert wird. Hierdurch erfolgt eine Art Rückheizen des Filaments oder des Glühdrahts. Dies hat zur Folge, daß zum Erreichen derselben Flamenttemperatur weniger elektrische Leistung benötigt wird als bei einem Aufheizen ohne Reflexion. Die sichtbare, durch den Kolben transmittierte Lichtleistung bleibt dabei gleich. Im ldealfall wird nur noch diejenige elektrische Leistung benötigt, die der sichtbaren emittierten Lichtleistung und der vom Kolben absorbierten thermischen Verlustleistung entspricht. Die Konversionseffizienz wird somit um den reflektierten Wärmestrahlungsanteil verbessert. Die Konversionseffizienz könnte somit theoretisch auf bis zu 75% bzw. 140 Lumen/Watt gesteigert werden, wenn man die übliche thermische Verlustleistung von Wolframlampen von ca. 25% zugrunde legt und die Strahlungsabsorption einer Verspiegelung der Innenseite des Kolbens vernachlässigt, wobei beispielsweise dielektrische Verspiegelungen eine Absorption von typischerweise 0,1% aufweisen.

Bei einer Verspiegelung der Innenseite des Kolbens mit einem Reflexionsvermögen von zum Beispiel 99,9% wird statistisch jedes tausendste Photon im Material der Verspiegelung absorbiert. Bei der Reflexion der Strahlung in den Kolben darf der Photonenfluß deshalb lediglich 1000 Reflexionen an der Innenseite des Kolbens erfahren bis er vollständig im Kolben absorbiert wird. Die Wahrscheinlichkeit dafür, daß der Photonenfluß auf dem Reflexionsweg das Filament bzw. den Glühdraht trifft und dort absorbiert wird, ist proportional zum Verhältnis des Filamentvolumens bzw. der Filamentoberfläche zum reflektierenden Kolbenvolumen bzw. zur reflektierenden Kolbenoberfläche.

Zum Erreichen einer möglichst hohen Rückheizung des Filaments ist es daher vorteilhaft, wenn eine große Filamentfläche vorliegt, so daß der Photonenfluß nach möglichst wenigen Reflexionen an der Innenseite des Kolbens auf das Filament trifft und dort absorbiert wird.

Hierbei ist jedoch nachteilig, daß bei vergrößerter Filamentfläche der elektrische Widerstand des Filaments geringer wird, so daß zum Erreichen der für die Uchtemission erforderlichen Filamenttemperatur ein erheblich höherer Strom im Filament erforderlich ist als bei üblicher Filamentfläche bzw. üblichem Filamentquerschnitt. Dies kann zu Sicherheitsproblemen für den Benutzer der Lichtquelle führen. Zusammenfassend liegt hierbei eine Zwickmühle hinsichtlich einer möglichst großen Filamentfläche und der hierfür erforderlichen und nachteiligen hohen Ströme vor.

Aus der DD 141 222 A ist eine Lichtquelle der eingangs genannten Art mit allen Merkmalen des Oberbegriffs des Patentanspruchs 1 bekannt. Die indirekte Aufheizung erfolgt induktiv.

Der vorliegenden Erfindung liegt daher die Aufgabe zugrunde, eine Lichtquelle der eingangs genannten Art anzugeben, bei der eine möglichst effiziente Aufheizung des Filaments erreicht ist.

Die zuvor aufgezeigte Aufgabe ist durch eine Lichtquelle mit den Merkmalen des Patentanspruchs 1 gelöst.

Im Hinblick auf ein möglichst günstiges Absorptionsverhalten für Wärmestrahlung könnte das Filament bandförmig oder ganz allgemein als Flächenfilament ausgebildet sein. Alternativ hierzu könnte das Filament auch ganz allgemein als Volumenfilament ausgebildet sein, d.h. als ein Filament, das ein räumliches Volumen einnimmt oder ein Volumen umfaßt. Insbesondere könnte das Filament schalenförmig oder zylindermantelförmig ausgebildet sein. Dabei ist eine Ausgestaltung als vollständiger Zylindermantel oder auch als Teil eines Zylindermantels, insbesondere als Zylindermantelhälfte, denkbar. Im Falle eines im wesentlichen vollständigen Zylindermantels könnte ein derartiger Zylindermantel auch an der Seite offen oder längs geschlitzt ausgebildet sein. Dies ist im Hinblick auf das thermische Ausdehnungsverhalten des Filaments günstig.

Zur Gewährleistung einer besonders effektiven Absorption von von der Innenseite des Kolbens reflektierter Wärmestrahlung könnte der Durchmesser des Zylindermantels oder des Zylindermantelteils oder der Zylindermantelhälfte nur geringfügig kleiner als der Durchmesser des Kolbens sein. Der Kolben könnte dabei röhrenförmig sein. Insbesondere in diesem Fall könnte das Filament konzentrisch in dem Kolben und/oder koaxial zu einer Längsachse des Kolbens in dem Kolben angeordnet sein.

Je nach Ausgestaltung des Filaments könnte das Filament den Innenraum des Kolbens in einen oder mehrere Halb- oder Teilräume aufteilen.

Der Kolben könnte eine derart große Außenoberfläche aufweisen, daß Oberflächenwärme, die durch beispielsweise Wärmestrahlungsabsorption erzeugt wird, durch Konvektionskühlung oder eine andere Zwangskühlung abgeführt werden kann. Die Größe und Form des Filaments und des Kolbens könnten entsprechend aufeinander abgestimmt sein.

Grundsätzlich könnte das Filament Wolfram und/oder Rhenium und/oder Tantal und/oder Zirkonium und/oder Niob aufweisen. Hier ist auf die jeweiligen Erfordernisse der Lichtquelleneigenschaften abzustimmen. Dabei könnte das Filament die letztgenannten Materialien in gesinterter Form aufweisen.

Des weiteren könnte das Filament zumindest teilweise auf einem Nichtmetall aufgebaut sein. Dies könnte die mechanische Stabilität des Filaments verbessern.

Im Hinblick auf besonders hohe Oberflächentemperaturen und besonders hohe Lichtströme im sichtbaren Bereich könnte das Filament zumindest teilweise aus Tantalkarbid und/oder Rheniumkarbid und/oder Niobkarbid und/oder Zirkonkarbid aufgebaut sein. Hierdurch könnten Oberflächentemperaturen erreicht werden, die höher liegen als dies für bekannte Wolframfilamentlampen üblich ist.

Das Heizelement ist ein durch elektrischen Strom aufgeheiztes Glühelement. Das Filament wird dabei durch die Wärmestrahlung des Glühelements aufgeheizt. Das Glühelement kann unabhängig vom Filament an die erforderliche Lampenleistung angepaßt werden. Das Glühelement könnte in besonders einfacher Weise eine Heizwendel sein.

Im Hinblick auf eine besonders günstige Aufheizung des Filaments durch das Glühelement ist das Glühelement innerhalb eines durch das Filament gebildeten Raums, vorzugsweise innerhalb eines Zylindermantels oder einer Zylindermantelhälfte, angeordnet. Dabei wird quasi der größte Teil der vom Glühelement abgestrahlten Wärme vom Filament absorbiert. Bei einer Ausgestaltung des Filaments als bereichsweise offener Körper ― beispielsweise als Zylindermantelhälfte ― könnte das Glühelement zusätzlich zur Lichterzeugung beitragen. Dabei strahlt das Glühelement in der durch die Ausgestaltung des Filaments vorgegebenen Richtung. Hierbei könnte die Lichtquelle schon Licht emittieren, bevor das Filament auf die für die Lichtemission erforderliche Temperatur aufgeheizt ist. Eine zeitliche Verzögerung zwischen Aktivierung der Lichtquelle und Lichtemission ist dadurch weitgehend vermieden.

In besonders einfacher Weise könnte das Glühelement aus Wolfram gebildet sein. Hierbei ist die Verwendung herkömmlicher Wolframheizwendeln denkbar.

In konstruktiv besonders einfacher Weise könnte das Filament an einer Stromzuführung für das Heizelement oder Glühelement befestigt sein. Hierdurch sind zusätzliche Halteeinrichtungen für das Filament im Kolben vermieden.

Zur Optimierung des Reflexionsverhaltens der Innenseite des für sichtbares Licht transparenten Kolbens könnte der Kolben an seiner Innenseite eine Verspiegelung aufweisen. Hierbei könnte es sich in besonders günstiger Weise um eine dielektrische Mehrschichtbeschichtung handeln. Dabei liegt eine spektral selektive Verspiegelung vor, die im wesentlichen den Wärmestrahlungsanteil reflektiert und den Anteil an sichtbarer Strahlung transmittiert.

Bei einem Filament, das ein Glühelement nicht vollständig umschließt, wird von dem Glühelement Wärmestrahlung auch direkt auf die Innenseite des Kolbens emittiert.

Von dieser Innenseite erfolgt wiederum eine Reflexion der Wärmestrahlung auf das Filament.

Auch von dem Filament emittierte Wärmestrahlung wird von der Innenseite des Kolbens reflektiert und trägt dadurch zur Rückheizung des Filaments bei. Insgesamt könnte die erfindungsgemäße Lichtquelle als Strahlungsofenlampe bezeichnet werden, wobei der Kolben einen von innen beheizten Strahlungsofen für die Infrarotstrahlung bildet.

Durch die große mögliche Oberfläche des Filaments können Lichtquellen mit großen Lichtleistungen gebaut werden. Auch kann die Farbtemperatur der Lichtquelle unabhängig von der Oberflächentemperatur des Filaments oder des Glühelements eingestellt werden. Dies kann durch die spektral selektive Verspiegelung erfolgen, die die transmittierte Spektralverteilung der aus dem Kolben emittierten Strahlungsleistung und damit die Farbtemperatur vorgeben kann.

Insbesondere kann die Oberflächentemperatur sowohl des Glühelements als auch des Filaments im Vergleich zu bisherigen thermischen Lichtquellen der gleichen Lichtleistung gesenkt werden, denn zum einen muß die gesamte Strahlungsleistung des Glühelements nur der Summe aus der sichtbaren Strahlungsleistung und der thermischen Verlustleistung der Lichtquelle entsprechen. Diese ist aber um den reflektierten und reabsorbierten Wärmestrahlungsanteil bzw. Infrarotstrahlungsleistungsanteil geringer als die Gesamtstrahlungsleistung vergleichbarer bisheriger Temperaturstrahler. Die gesamte thermische spezifische Ausstrahlung ist nach dem Stefan-Bolzmann-Gesetz eine Funktion der Temperatur, so daß das Glühelement der erfindungsgemäßen Lichtquelle gegenüber dem direkt beheizten Filament von vergleichbaren bisherigen thermischen Lichtquellen auf niedrigerer Temperatur betrieben werden kann. Die Oberflächentemperatur des Filaments kann zum anderen ebenfalls vergleichsweise geringer eingestellt werden, da der vergleichbare sichtbare Lichtstrom durch eine größere und kältere Oberfläche des Filaments erzeugt werden kann. Die Filamentoberfläche bildet dabei einen neuen zusätzlichen konstruktiven Freiheitsgrad.

Obwohl das Filament auf relativ niedriger Temperatur betrieben werden kann und damit auch eine relativ geringe Verdampfung des Filamentmaterials erreicht ist, kann ein störende Verdampfung aufgrund der sehr großen Oberfläche, die möglichst nahe an der Kolbeninnenseite liegt, auftreten. Durch verdampftes und an der Kolbeninnenseite niedergeschlagenes Filamentmaterial wird die Reflektivität der Innenseite des Kolbens oder der Verspiegelung an der Innenseite des Kolbens herabgesetzt und die Absorption des Kolbens oder der Verspiegelung bzw. die thermische Verlustleistung erhöht. Daher ist es wünschenswert, die Verdampfung des Filamentmaterials weitestgehend zu minimieren.

Zur Minimierung der Verdampfung des Filamentmaterials könnte im Kolben ein Edelgas und/oder ein Halogengas vorliegen, wobei das Halogengas Brom und/oder lod aufweisen könnte. Hierdurch könnte bei einem Wolframfilament ein üblicher Wolframiodidkreislauf erzeugt werden.

Eine alternative Lösung der Verdampfungsproblematik könnte durch eine Beschichtung des Filaments und/oder des Glühelements mit einem Beschichtungsmaterial erfolgen, das einen höheren Schmelzpunkt als das Filament- und/oder das Glühelement-Material aufweist. Dies liegt an der Abhängigkeit des temperaturabhängigen Dampfdrucks eines Festkörpers von seinem Schmelzpunkt. Des weiteren könnte der Niederschlag des Beschichtungsmaterials eine geringere Absorptivität zeigen als der Niederschlag des üblichen Filament- oder Glühelement-Materials. Als Beschichtungsmaterial mit sehr hohem Schmelzpunkt könnte beispielsweise Tantalkarbid und/oder Rheniumkarbid und/oder Niobkarbid und/oder Zirkonkarbid verwendet werden.

Durch die konstruktiv bedingte große Filamentfläche können sehr große Lichtströme erzeugt und von der Lichtquelle emittiert werden, so daß die Beleuchtung von großen Gebäudeinnenräumen oder von Außenarealen mit nur einer erfindungsgemäßen Lichtquelle möglich ist.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildung der Lehre erläutert. In der Zeichnung zeigen
- Fig. 1: in einer perspektivischen Seitenansicht das Ausführungsbeispiel einer erfindungsgemäßen Lichtquelle und
- Fig. 2: in einer Draufsicht das Ausführungsbeispiel aus Fig. 1.

Fig. 1 zeigt in einer perspektivischen Seitenansicht das Ausführungsbeispiel einer erfindungsgemäßen Lichtquelle. Die Lichtquelle ist als Glühlampe ausgebildet, die einen Kolben 1 aufweist, in dem ein Filament 2 angeordnet ist. Zum Aufheizen des Filaments 2 ist eine Heizeinrichtung 3 vorgesehen, die einen elektrischen Strom bereitstellt. Das aufgeheizte Filament 2 emittiert sowohl sichtbares Licht als auch Wärmestrahlung. Die Temperatur des aufgeheizten Filaments 2 kann bei etwa 3000 Grad Celsius liegen.

Im Hinblick auf eine hohe Konversionseffizienz und einen sicheren Betrieb der Lichtquelle weist die Heizeinrichtung 3 ein Heizelement 4 zur indirekten Aufheizung des Filaments 2 auf. Das Heizelement 4 ist ein Glühelement in Wendelform und kann beispielsweise aus Wolfram bestehen. Das Filament 2 ist im wesentlichen zylindermantelförmig ausgebildet und weist daher eine große Absorptionsfläche für Wärmestrahlung auf, die von der Innenseite des Kolbens 1 reflektiert wird. Hierdurch wird das Filament 2 effektiv durch die reflektierte Wärmestrahlung rückgeheizt. Dadurch ist es möglich, eine geringere Temperatur des Heizelements 4 zu wählen als dies bei einer herkömmlichen Lichtquelle mit gleicher Lichtleistung erforderlich wäre. Folglich kann die erfindungsgemäße Lichtquelle mit geringerer Energie und damit wirtschaftlicher als herkömmliche Lichtquellen betrieben werden.

Das zylindermantelförmige Filament 2 ist in einfacher Weise an einer Stromzufühung 5 für das Heizelement 4 befestigt. Das Heizelement 4 oder Glühelement in Form einer Wendel ist konzentrisch und koaxial zum Filament 2 positioniert. Das Filament 2 ist wiederum konzentrisch und koaxial zu dem quasi röhrenförmigen Kolben 1 im Kolben 1 angeordnet. Das zylindermantelförmige oder röhrenförmige Filament 2 ist aus Wolfram ausgebildet.

Im unteren Ende des Kolbens 1 sind elektrische Kontakte 6 zur Stromzuführung vorgesehen. Die elektrischen Kontakte 6 sind mit dem unteren Ende des Kolbens 1 verschmolzen.

Der Durchmesser des Filaments 2 ist nur geringfügiger kleiner als der Durchmesser des Kolbens 1.

An der Innenseite des Kolbens 1 ist eine Verspiegelung 7 vorgesehen. Die Verspiegelung 7 dient zur wirkungsvollen Reflexion der vom Heizelement 4 und/oder vom Filament 2 emittierten Wärmestrahlung.

Das Heizelement 4 und/oder das Filament 2 könnten eine Beschichtung aus einem Material mit sehr hohem Schmelzpunkt aufweisen. Hierdurch könnte ein Verdampfen von Filament- und/oder Heizelement-Material reduziert werden.

Fig. 2 zeigt in einer Draufsicht das Ausführungsbeispiel aus Fig. 1. Dabei ist besonders gut erkennbar, daß das Filament 2 im wesentlichen konzentrisch in dem Kolben 1 angeordnet ist und daß das Heizelement 4 im wesentlichen mittig in dem Filament 2 positioniert ist.

Hinsichtlich weiterer vorteilhafter Ausgestaltungen und Weiterbildungen der erfindungsgemäßen Lehre wird einerseits auf den allgemeinen Teil der Beschreibung und andererseits auf die beigefügten Patentansprüche verwiesen.

Abschließend sei ganz besonders hervorgehoben, daß das zuvor rein willkürlich gewählte Ausführungsbeispiel lediglich zur Erörterung der erfindungsgemäßen Lehre dient, diese jedoch nicht auf dieses Ausführungsbeispiel einschränkt.

## Patentansprüche

1. Lichtquelle, insbesondere Glühlampe, mit einem Kolben (1), einem in dem Kolben (1) angeordneten Filament (2) und einer Heizeinrichtung (3) für das Filament (2), wobei das Filament (2) sowohl sichtbares Licht als auch Wärmestrahlung emittiert und wobei die Heizeinrichtung (3) ein Heizelement (4) zur indirekten Aufheizung des Filaments (2) aufweist,
**dadurch gekennzeichnet, dass** das Heizelement (4) ein durch elektrischen Strom aufgeheiztes Glühelement ist und dass das Glühelement innerhalb eines durch das Filament (2) gebildeten Raums, vorzugsweise innerhalb eines Zylindermantels oder einer Zylindermantelhälfte, angeordnet ist.

2. Lichtquelle nach Anspruch 1, **dadurch gekennzeichnet, dass** das Filament bandförmig oder als Flächenfilament ausgebildet ist oder dass das Filament (2) schalenförmig, zylindermantelförmig oder als Volumenfilament ausgebildet ist oder dass das Filament als Zylindermantelhälfte ausgebildet ist oder dass das Filament (2) als offener, längs geschlitzter Zylindermantel ausgebildet ist, wobei vorzugsweise der Durchmesser des Zylindermantels oder der Zylindermantelhälfte nur geringfügig kleiner als der Durchmesser des Kolbens (1) ist.

3. Lichtquelle nach Anspruch 1 oder 2, **dadurch gekennzeichnet, dass** das Filament (2) konzentrisch in dem Kolben (1) angeordnet ist und/oder dass das Filament (2) koaxial zu einer Längsachse des Kolbens (1) angeordnet ist.

4. Lichtquelle nach einem der Ansprüche 1 bis 3, **dadurch gekennzeichnet, dass** das Filament (2) Wolfram und/oder Rhenium und/oder Tantal und/oder Zirkonium und/oder Niob, vorzugsweise in gesinterter Form, aufweist und/oder dass das Filament zumindest teilweise aus einem Nichtmetall aufgebaut ist und/oder dass das Filament zumindest teilweise aus Tantalkarbid und/oder Rheniumkarbid und/oder Niobkarbid und/oder Zirkonkarbid aufgebaut ist.

5. Lichtquelle nach einem der Ansprüche 1 bis 4, **dadurch gekennzeichnet, dass** das Glühelement eine Heizwendel ist.

6. Lichtquelle nach einem der Ansprüche 1 bis 5, **dadurch gekennzeichnet, dass** das Glühelement aus Wolfram gebildet ist.

7. Lichtquelle nach einem der Ansprüche 1 bis 6, **dadurch gekennzeichnet, dass** das das Filament (2) an einer Stromzuführung (5) für das Heizelement (4) befestigt ist.

8. Lichtquelle nach einem der Ansprüche 1 bis 7, **dadurch gekennzeichnet, dass** der Kolben (1) an seiner Innenseite eine Verspiegelung (7) aufweist, wobei vorzugsweise die Verspiegelung (7) durch eine dielektrische Mehrschichtbeschichtung gebildet ist.

9. Lichtquelle nach einem der Ansprüche 1 bis 8, **dadurch gekennzeichnet, dass** im Kolben (1) ein Edelgas und/oder ein Halogengas vorliegt, wobei vorzugsweise das Halogengas Brom und/oder lod aufweist.

10. Lichtquelle nach einem der Ansprüche 1 bis 9, **dadurch gekennzeichnet, dass** das Filament (2) und/oder das Glühelement mit einem Beschichtungsmaterial beschichtet sind, das einen höheren Schmelzpunkt als das Filament- und/oder das Glühelement-Material aufweist, wobei vorzugsweise das Beschichtungsmaterial Tantalkarbid und/oder Rheniumkarbid und/oder Niobkarbid und/oder Zirkonkarbid aufweist.

## Claims

1. Light source, in particular a filament lamp, having a bulb (1), a filament (2) which is arranged in the bulb (1) and a heating device (3) for the filament (2), the filament (2) emitting both visible light and thermal radiation and the heating device (3) having a heating element (4) for indirectly heating the filament (2),
**characterised in that** the heating element (4) is an incandescent element which is heated by electric current, and **in that** the incandescent element is arranged inside a space which is formed by the filament (2), preferably inside a cylindrical casing or a semi-cylindrical casing.

2. Light source according to claim 1, **characterised in that** the filament is constructed so as to be strip-like or as a surface filament, or **in that** the filament (2) is constructed so as to be shell-like, cylindrical casing-like or as a volume filament, or **in that** the filament is in the form of a semi-cylindrical casing, or **in that** the filament (2) is in the form of an open, longitudinally slotted cylindrical casing, the diameter of the cylindrical casing or the semi-cylindrical casing preferably being only slightly smaller than the diameter of the bulb (1).

3. Light source according to claim 1 or 2, **characterised in that** the filament (2) is arranged concentrically in the bulb (1) and/or **in that** the filament (2) is arranged coaxially relative to a longitudinal axis of the bulb (1).

4. Light source according to any one of claims 1 to 3,
**characterised in that** the filament (2) has tungsten and/or rhenium and/or tantalum and/or zirconium and/or niobium, preferably in sintered form, and/or **in that** the filament is constructed at least partially from a non-metallic element and/or **in that** the filament is constructed at least partially from tantalum carbide and/or rhenium carbide and/or niobium carbide and/or zirconium carbide.

5. Light source according to any one of claims 1 to 4, **characterised in that** the incandescent element is a heater coil.

6. Light source according to any one of claims 1 to 5, **characterised in that** the incandescent element is constructed from tungsten.

7. Light source according to any one of claims 1 to 6, **characterised in that** the filament (2) is secured to an electrical power supply (5) for the heating element (4).

8. Light source according to any one of claims 1 to 7, **characterised in that** the bulb (1) has a reflective surface (7) at the inner side thereof, the reflective surface (7) preferably being formed by a dielectric multiple-layer coating.

9. Light source according to any one of claims 1 to 8, **characterised in that** a noble gas and/or a halogen gas is provided in the bulb (1), the halogen gas preferably including bromine and/or iodine.

10. Light source according to any one of claims 1 to 9, **characterised in that** the filament (2) and/or the incandescent element is/are coated with a coating material which has a higher melting point than the filament material and/or the incandescent element material, the coating material preferably including tantalum carbide and/or rhenium carbide and/or niobium carbide and/or zirconium carbide.

## Revendications

1. Source lumineuse, en particulier lampe à incandescence, avec une ampoule (1), un filament (2) disposé dans l'ampoule (1) et un dispositif de chauffage (3) pour le filament (2), le filament (2) émettant non seulement de la lumière visible mais encore un rayonnement calorifique et le dispositif de chauffage (3) présentant un élément de chauffage (4) pour le chauffage indirect du filament (2),
**caractérisée par le fait que** l'élément de chauffage (4) est un élément à incandescence chauffé par un courant électrique et que l'élément à incandescence est disposé à l'intérieur d'un volume formé par le filament (2), de préférence à l'intérieur d'une enveloppe cylindrique ou d'une demi enveloppe cylindrique.

2. Source lumineuse selon la revendication 1,
**caractérisée par le fait que** le filament est conformé sous forme de bande ou en tant que filament plan ou que le filament (2) est conformé en forme de cuvette, en forme d'enveloppe cylindrique ou en tant que filament volumique ou que le filament est conformé en tant que demi enveloppe cylindrique ou que le filament (2) est conformé en tant qu'enveloppe cylindrique ouverte fendue longitudinalement, le diamètre de l'enveloppe cylindrique ou de la demi enveloppe cylindrique n'étant de préférence que légèrement inférieur au diamètre de l'ampoule (1).

3. Source lumineuse selon la revendication 1 ou 2,
**caractérisée par le fait que** le filament (2) est disposé concentriquement dans l'ampoule (1) et/ou que le filament (2) est disposé coaxialement à un axe longitudinal de l'ampoule (1).

4. Source lumineuse selon l'une des revendications 1 à 3,
**caractérisée par le fait que** le filament (2) présente du tungstène et/ou du rhénium et /ou du tantale et/ou du zirconium et/ou du niobium, de préférence sous forme frittée, et/ou que le filament est constitué au moins partiellement d'un non-métal et/ou que le filament est constitué au moins partiellement de carbure de tantale et/ou de carbure de rhénium et/ou de carbure de niobium et/ou de carbure de zirconium.

5. Source lumineuse selon l'une des revendications 1 à 4,
**caractérisée par le fait que** l'élément à incandescence est une spirale de filament.

6. Source lumineuse selon l'une des revendications 1 à 5,
**caractérisée par le fait que** l'élément à incandescence est formé de tungstène.

7. Source lumineuse selon l'une des revendications 1 à 6,
**caractérisée par le fait que** le filament (2) est fixé à une alimentation de courant (5) pour l'élément de chauffage (4).

8. Source lumineuse selon l'une des revendications 1 à 7,
**caractérisée par le fait que** l'ampoule (1) présente sur sa face intérieure une métallisation (7), la métallisation (7) étant de préférence formée par un revêtement multicouche diélectrique.

9. Source lumineuse selon l'une des revendications 1 à 8,
**caractérisée par le fait qu'**un gaz rare et/ou un gaz halogène sont présents dans l'ampoule, le gaz halogène présentant de préférence du brome et/ou de l'iode.

10. Source lumineuse selon l'une des revendications 1 à 9,
**caractérisée par le fait que** le filament (2) et/ou l'élément à incandescence sont recouverts par un matériau de revêtement qui présente un point de fusion plus élevé que le matériau du filament et/ou de l'élément à incandescence, le matériau de revêtement présentant de préférence du carbure de tantale et/ou du carbure de rhénium et/ou du carbure de niobium et/ou du carbure de zirconium.
